# FASCICULE DE BREVET EUROPEEN

(11) **EP 4 262 471 B1**
(45) Date de publication et mention de la délivrance du brevet: **16.07.2025**
(21) Numéro de dépôt: 21851612.8
(22) Date de dépôt: 14.12.2021
(51) Int. Cl.: A45D 34/02, A45D 34/04, B65D 51/24, A45D 40/00

(54) **CAPOT POUR DISPOSITIF DE CONDITIONNEMENT DE PRODUIT COSMÉTIQUE**
ABDECKUNG FÜR EINE VERPACKUNGSVORRICHTUNG FÜR KOSMETISCHE PRODUKTE
COVER FOR COSMETIC PRODUCT PACKAGING DEVICE

(30) Priorité: 16.12.2020 FR 2013395
(43) Date de publication de la demande: 25.10.2023
(73) Titulaire: Guerlain, 75008 Paris (FR)
(72) Inventeur: HADDAD MARCHON, Sana, 75001 Paris (FR)
(74) Mandataire: Plasseraud IP
(86) Numéro de dépôt international: PCT/FR2021/052329
(87) Numéro de publication internationale: WO 2022/129779

(56) Documents cités:
- EP-A1- 2 954 800
- GB-A- 984 927
- JP-A- 2015 067 360

## Description

### Domaine technique

La présente divulgation relève du domaine des dispositifs de conditionnement de produit cosmétique.

### Technique antérieure

Les utilisateurs sont particulièrement sensibles à l'esthétique des dispositifs de conditionnement de produit cosmétique. Cependant, les utilisateurs cherchent une offre personnalisée, notamment un esthétisme personnalisable des dispositifs de conditionnement. Les utilisateurs veulent en outre pouvoir adapter la personnalisation de leurs contenants de produits cosmétiques en mesure de leurs envies, au cours de la durée de vie du dispositif de conditionnement du produit cosmétique. Les utilisateurs veulent ainsi qu'il soit possible de retirer un élément de personnalisation pour le remplacer par un autre, sans avoir à acheter un nouveau dispositif de conditionnement de produit cosmétique.

Un but de la présente invention est ainsi de proposer un capot pour dispositif de produit cosmétique facilement personnalisable, sans remettre en cause l'esthétisme du capot en question.

Il est connu, dans le domaine des contenants de boisson, éloigné du domaine des produits cosmétiques, de fixer un moyen de personnalisation sur un bouchon au moyen d'une vis, comme cela est décrit dans la demande US 2010/0187196 A1.

La demande US 2012/0138563 A1, elle aussi dans le domaine des contenants de boisson, propose de fixer un élément de personnalisation sur un bouchon, pour éviter de confondre les contenants de deux propriétaires différents. L'élément de personnalisation peut prendre la forme d'une plaquette insérée dans un logement correspondant au sommet du bouchon. Selon un autre mode de réalisation prévu dans ce document, l'élément de personnalisation prend la forme d'un élément couvrant souple, déroulée sur le bouchon.

EP2954800A décrit un capot avec décor.

Ces solutions ne présentent pas un degré d'esthétisme adapté au domaine technique des dispositifs de conditionnement de produit cosmétique.

### Résumé

La présente divulgation vient améliorer la situation.

La présente divulgation propose un capot pour dispositif de conditionnement d'au moins un produit cosmétique, le capot étant adapté à être fixé sur un boîtier de conditionnement de produit cosmétique, le capot comprenant :
- un corps creux s'étendant principalement selon une direction longitudinale, comprenant une première extrémité longitudinale, définissant un premier débouché et destinée à être orientée vers le boîtier du dispositif de conditionnement, et une deuxième extrémité longitudinale, définissant un débouché, opposée à la première extrémité longitudinale, le corps creux comprenant au moins un premier relief d'emboîtage élastique, et
- une pièce de décor, la pièce de décor comprenant au moins une face destinée à être orientée dans une direction à l'opposé du boîter de conditionnement, avec un décor, et au moins un deuxième relief d'emboîtage élastique,
la pièce de décor étant fixée au corps creux de manière à boucher le deuxième débouché du corps creux, par emboîtage élastique des au moins un premier et au moins un deuxième reliefs d'emboîtage élastique, l'emboîtage élastique des au moins un premier et au moins un deuxième reliefs d'emboîtage élastique étant démontable sans détérioration du corps creux ni de la pièce de décor.

Selon des modes de réalisations préférés, le capot pour dispositif de conditionnement peut présenter une ou plusieurs des caractéristiques suivantes, prises seules ou en combinaison :
- le corps creux comprend une coiffe, définissant une cavité interne, et un insert fixé à l'intérieur de la coiffe ;
- l'insert a une forme générale de douille s'étendant selon la direction longitudinale entre une première extrémité longitudinale de l'insert et une deuxième extrémité longitudinale de l'insert, la première extrémité longitudinale de l'insert étant destinée à être orientée vers la première extrémité longitudinale du corps creux ou formant la première extrémité longitudinale du corps creux, la deuxième extrémité longitudinale de l'insert étant de préférence pleine avec, de préférence encore, au moins une ouverture traversante selon la direction longitudinale ;
- la coiffe est fixée sur l'insert par emboîtage élastique d'au moins un troisième relief d'emboîtage élastique de la coiffe avec au moins un quatrième relief d'emboîtage élastique de l'insert, le au moins un troisième relief d'emboîtage élastique étant sur une face interne de la coiffe, le au moins un quatrième relief d'emboîtage élastique étant de préférence sur une surface externe de l'insert ;
- l'insert présente un moyen de fixation du capot sur le boîtier du dispositif de conditionnement, notamment au moins un relief de fixation du capot sur le boîtier, tel qu'au moins un relief d'emboîtage élastique, un taraudage ou un diamètre permettant un montage ajusté voire serré ;
- le au moins un premier relief d'emboîtage élastique est formé par la coiffe ;
- le au moins un premier relief d'emboîtage élastique est formé par l'insert ;
- le au moins un premier relief d'emboîtage élastique est formé sur une face externe de l'insert ;
- le au moins un premier relief d'emboîtage élastique est formé par au moins un bourrelet, le au moins un deuxième relief d'emboîtage élastique étant formé par au moins une patte déformable élastiquement s'étendant depuis une face de la pièce de décor, opposée à la au moins une face avec un décor ;
- la au moins une face avec un décor de la pièce de décor est sensiblement plane ;
- la au moins une face avec un décor de la pièce de décor affleure la deuxième extrémité du corps creux ;
- la pièce de décor comprend une plaque de décor et une plaque support de la plaque de décor, la plaque de décor étant fixée, notamment collée, à la plaque support ;
- le capot comprend un jeu entre la pièce de décor et la deuxième extrémité du corps creux, le jeu étant de préférence inférieur ou égal à 1 mm, de préférence encore inférieur ou égal à 0,5 mm, de manière encore plus préférée inférieur ou égal à 0,2 mm ;
- chaque premier relief d'emboîtage élastique comprend une première surface en contact avec une deuxième surface d'un deuxième relief d'emboîtage élastique associé, chaque première ou deuxième surface s'étendant dans un plan qui forme un angle avec la direction longitudinale, l'angle étant de préférence supérieur ou égal à 30°, de préférence encore supérieur ou égal à 40°, et/ou inférieur ou égal à 60°, de préférence encore inférieur ou égal à 50° ;
- le au moins un premier relief d'emboîtage élastique et le au moins un deuxième relief d'emboîtage élastique sont conformés pour autoriser un démontage de la pièce de décor du corps creux, par poussée sur l'un parmi la pièce de décor et le corps creux selon la direction longitudinale, la poussée étant de préférence comprise entre 10 N et 50 N ;
- le décor comprend au moins l'un parmi :
   -- une couleur, en particulier distincte de la couleur du corps creux ou de la coiffe, le cas échéant,
   -- un motif,
   -- au moins une pastille en un matériau ou imitant l'aspect d'un matériau,
   -- une marque commerciale, notamment un logo, et
   -- un relief en creux ou saillant ;
- le capot est un bouchon ;
- le corps creux est solidaire d'une tige, un élément d'application étant disposé à une extrémité de la tige opposée au corps creux ; et
- la pièce de décor comprend un relief de guidage sur une face opposée à la au moins une face avec décor, reçu dans un logement complémentaire dans le corps creux, notamment dans la coiffe ou l'insert, le cas échéant.

Selon un autre aspect, il est décrit un dispositif de conditionnement d'au moins un produit cosmétique, comprenant un boîtier définissant un volume de réception d'au moins un produit cosmétique, et un capot tel que décrit ci-avant, dans toutes ses combinaisons, fixé sur le boîtier.

Le boitier peut notamment être un flacon avec un col, de préférence munie d'une pompe, le capot étant un bouchon adapté à être fixé au col du flacon.

Alternativement, le boîtier peut être un corps de rouge à lèvres, recevant un mécanisme de rouge à lèvres.

Selon un autre aspect, il est décrit un outil pour retirer une pièce de décor d'un capot tel que décrit ci-avant dans toutes ses combinaisons, du corps creux du capot, l'outil comprenant un relief adapté à être reçu dans le corps creux du capot de manière à être en contact avec une face de la pièce de décor, opposée à la au moins une face avec un décor, et à permettre une poussée sur la pièce de décor.

De préférence, l'outil comprend une ou plusieurs des caractéristiques suivantes, prises seules ou en combinaison :
- l'outil comprend en outre un logement de réception du capot, le relief de l'outil faisant saillie depuis un fond du logement ;
- la deuxième extrémité longitudinale de l'insert étant pleine avec au moins une ouverture traversante selon la direction longitudinale, le relief s'étend selon une direction longitudinale, une extrémité longitudinale du relief de l'outil présentant au moins une patte de position et dimensions adaptées pour être en contact avec la face de la pièce de décor, opposée à la au moins une face avec un décor, à travers la au moins une ouverture traversante dans l'insert et pour permettre une poussée sur la face de la pièce de décor, opposée à la au moins une face avec un décor, tant que le corps creux du capot n'est pas en contact avec le fond du logement, le cas échéant ;
- la hauteur des pattes, mesurée selon la direction longitudinale, est telle que les pattes poussent sur la pièce de décor sur une course relative de corps creux par rapport à l'outil, au moins égale à la hauteur des premiers reliefs d'emboîtage élastique ;
- le relief de l'outil présente une tige cylindrique adaptée à traverser en tout ou partie le corps creux du capot ; et
- l'outil est conformé pour permettre une mise en position du capot sur l'outil en un nombre fini de positions angulaires.

Selon encore un autre aspect, il est décrit un ensemble d'un capot pour dispositif de conditionnement de produit cosmétique, tel que décrit ci-avant dans toutes ses combinaisons, et d'un outil, tel que décrit ci-avant, dans toutes ses combinaisons, adapté à permettre le retrait de la pièce de décor du corps creux.

Enfin, il est décrit un procédé de retrait d'une pièce de décor d'un capot tel que décrit ci-avant dans toutes ses combinaisons, au moyen d'un outil tel que décrit ci-avant, dans toutes ses combinaisons, le procédé comprenant les étapes consistant à :
mettre en place le capot sur l'outil ;
exercer une poussée relative du capot en direction de l'outil, selon la direction longitudinale.

### Brève description des dessins

D'autres caractéristiques, détails et avantages apparaîtront à la lecture de la description détaillée ci-après, et à l'analyse des dessins annexés, sur lesquels :
La figure 1 montre un exemple de dispositif de conditionnement de parfum.
La figure 2 est une vue éclatée du dispositif de conditionnement de parfum de la figure 1.
La figure 3 est une vue éclatée du bouchon du dispositif de conditionnement des figures 1 et 2.
La figure 4 est une vue en coupe longitudinale de l'insert du bouchon de la figure 3.
La figure 5 est une vue en coupe de la plaque support d'une pièce de décor du bouchon de la figure 3.
La figure 6 est une vue en perspective de la face inférieure de la plaque support de la figure 5.
La figure 7 est une vue en coupe selon un premier plan de coupe VII-VII, d'une portion du dispositif de conditionnement des figures 1 et 2.
La figure 8 est une vue en coupe selon un deuxième plan de coupe VIII-VIII, d'une portion du dispositif de conditionnement des figures 1 et 2.
La figure 9 représente un agrandissement d'un détail de la figure 8.
La figure 10 représente une vue en coupe d'un outil pouvant être mis en œuvre pour retirer une pièce de décor du bouchon de la figure 3.
La figure 11 représente une vue en perspective d'un ensemble formé du bouchon muni d'une pièce de décor de la figure 3 et de l'outil de la figure 10, adapté à être mis en oeuvre pour retirer la pièce de décor du bouchon.
La figure 12 illustre par une vue en coupe, une première étape du retrait de la pièce de décor du bouchon de la figure 3, avec l'outil de la figure 10.
La figure 13 illustre par une vue en coup, selon le même plan de coupe que la figure 12, une étape ultérieure du retrait de la pièce de décor du bouchon de la figure 3, au moyen de l'outil de la figure 10.

### Description des modes de réalisation

Dans la suite de la description, les éléments identiques ou de fonction identique portent le même signe de référence. À fin de concision de la présente description, les éléments identiques dans plusieurs exemples ne sont pas décrits en détail, dans le cadre de la description détaillé de chacun de ces exemples. Au contraire, la description ci-après détaille avant tout les différences entre les différents exemples.

La figure 1 illustre un exemple de dispositif **10** de conditionnement d'un produit cosmétique. Ici, le dispositif de conditionnement **10** comporte un boîtier **12,** sous la forme d'un flacon **12a.** Le flacon **12a** contient un produit cosmétique liquide, par exemple un parfum ou une eau de toilette.

Le flacon **12a** s'étend principalement selon une direction longitudinale, en l'espèce la direction d'un axe **A.** Dans la suite, on appelle l'axe **A,** « l'axe **A** du flacon **12a** ». Le flacon **12a** est par exemple à symétrie par rotation autour de l'axe **A** du flacon **12a,** voire à symétrie de révolution autour de l'axe **A** du flacon **12a.**

Le flacon **12a** comporte ici un corps de flacon **14,** formant un col **16.** À l'extrémité du col **16,** le flacon **12a** comporte une frette **17,** de fixation d'un corps **18** d'un dispositif de pompe **19** sur le corps de flacon **14,** notamment sur le col **16** du flacon **12a.** La frette **17** est par exemple vissée sur le col **16** du flacon **12a.** Le dispositif de pompe **19** comporte également un bouton **20** mobile en translation par rapport au corps de pompe **18,** pour actionner le dispositif de pompe **19.** Une jupe d'habillage **21** recouvre la frette **17.** La jupe d'habillage **21** a essentiellement une fonction esthétique.

Le dispositif de conditionnement **10** comporte par ailleurs un capot **22.** Ici, le capot **22** prend la forme d'un bouchon **22a.**

Comme visible sur les figures, le bouchon **22a** a une forme à symétrie par rotation autour d'un axe **A1** du bouchon **22a,** correspondant à l'axe **A** du flacon **12a** lorsque le bouchon **22a** est fixé sur le flacon **12a.**

Comme visible sur les figures 2 et 3, par exemple, le bouchon **22a** comprend ici un corps creux **24,** définissant une cavité interne **26** débouchant à une extrémité supérieure du corps creux, et une pièce de décor **28** obturant au moins partiellement la cavité interne **26.**

Dans l'exemple illustré, le corps creux **24** comprend une coiffe **30,** définissant la cavité interne **26,** et un insert **32** fixé à l'intérieur de la coiffe **30** dans la cavité interne **26.**

La coiffe **30** a essentiellement une fonction d'habillage. La coiffe **30** a une forme générale à symétrie par rotation autour de l'axe **A1** du bouchon **22a.**

La cavité interne **26** dans la coiffe **30** peut être divisée en deux parties :
- la partie inférieure est adaptée à recevoir essentiellement la jupe d'habillage **21** entourant la frette **17** de fixation du corps de pompe **18** sur le col **16** du flacon **12a.** Cette partie inférieure est par exemple cylindrique, à section sensiblement circulaire ;
- la partie supérieur forme un logement **26a** débouchant à l'extrémité supérieure du corp creux **24,** adapté à recevoir l'extrémité supérieure du bouton **20** du dispositif de pompe **19** et l'extrémité supérieure de l'insert **32.** Ici, le logement **26a** est à section carrée avec des coins coupés. À chaque coin coupé est formée une rainure **29,** s'étendant parallèlement à l'axe **A1** du bouchon **22a.**

Comme cela est plus particulièrement visible aux figures 8 et 9, la coiffe **30** a des reliefs **34** saillants dans la cavité interne **26.** Ici, les reliefs saillants **34** sont situés sensiblement à la limite entre les parties inférieure et supérieure **26a** de la cavité interne **26.** Les reliefs **34** saillants s'étendent sensiblement perpendiculairement à la direction de l'axe **A1** du bouchon **22a.** Ici, les reliefs **34** saillants s'étendent sensiblement selon une direction radiale par rapport à l'axe **A1** du bouchon **22a.**

Comme visible sur la figure 9 en particulier, dans un plan de coupe comprenant l'axe **A1** du bouchon **22a,** une surface **S34** supérieure de chaque relief **34** forme un angle **a34** sensiblement droit avec l'axe **A1** du bouchon **22a.** Par exemple, l'angle **a34** entre la surface **S34** de chaque relief **34** et l'axe **A1** du bouchon est supérieur ou égal à 60°, de préférence supérieure ou égal à 70°, et/ou inférieur ou égal à 120°, de préférence inférieur ou égal à 110°. Ici, l'angle **a34** est égal à 75°. Comme indiqué ci-dessus, l'angle **a34** peut être obtus.

Par ailleurs, comme cela est visible notamment sur les figures 3 et 4, l'insert **32** a une forme générale de douille. En d'autres termes, l'insert **32** a une forme générale sensiblement cylindrique, creuse, d'axe **A2** correspondant à l'axe **A1** du bouchon **22a** lorsque l'insert **32** est fixé dans le bouchon **22a.** Une première extrémité **32a** de l'insert **32** est vide ou creuse. Une deuxième extrémité **32b,** opposée à la première extrémité **32a,** est majoritairement pleine. Ici, cette deuxième extrémité **32b** est une face pleine comprenant quatre ouvertures **35** traversant la face pleine. Les quatre ouvertures **35** ont ici la forme de sections angulaires d'un même anneau, d'axe l'axe **A2** de l'insert **32.** Les quatre ouvertures **35** sont ici régulièrement réparties autour de l'axe **A2** de l'insert **32.**

L'insert **32** présente une collerette **36** au niveau de sa première extrémité **32a.** La collerette **36** forme ici un logement **38** adapté à recouvrir une collerette **39** de la jupe d'habillage **21** de la frette **17.** Dans un mode de réalisation, la collerette **36** peut être magnétisée pour assurer la fixation du bouchon **22a** sur le col **16** du flacon **12a.** Ici cependant, la fixation du bouchon **22a** sur le flacon **12a** est réalisée par friction de l'insert **32** sur la jupe d'habillage **21** de la frette **17.** Des méplats **46** longitudinaux peuvent être prévus sur la face interne de l'insert **32** afin d'ajuster la friction entre l'insert **32** et la jupe d'habillage **21** de la frette **17.**

Alternativement, le bouchon **22a** peut être fixé sur le flacon **12a** par vissage ou emboîtage élastique, notamment par encliquetage.

Par ailleurs, l'insert **32** forme des reliefs d'emboîtage élastique **40** sur la surface sensiblement cylindrique de l'insert **32.** Les reliefs d'emboîtage élastique **40** prennent ici la forme de bourrelets, disposés longitudinalement au voisinage de la deuxième extrémité **32b** de l'insert **32.** L'insert **32** tel qu'illustré comprend quatre tels reliefs d'emboîtage élastique **40.** L'insert **32** peut cependant comporter plus ou moins de reliefs d'emboîtage élastique **40,** notamment au moins un relief d'emboîtage élastique **40** ou au moins deux reliefs d'emboîtage élastique **40,** de préférence au moins trois reliefs d'emboîtage élastique **40.** Les reliefs d'emboîtage élastique **40** sont de préférence régulièrement répartis angulairement autour de l'axe **A2** de l'insert **32.**

Comme cela est notamment visible sur la figure 4, chaque relief d'emboîtage élastique **40** présente ici une surface inférieure **S40,** orientée vers la première extrémité de l'insert **32,** formant un angle **a40** non-plat et non-droit avec l'axe **A2** de l'insert **32.** Par exemple, dans un plan de coupe de l'insert **32** comprenant l'axe **A2** de l'insert **32** illustré à la figure 4, l'angle **a40** entre la surface inférieure **S40** d'un bourrelet **40** et l'axe **A2** est supérieur ou égal à 30°, de préférence supérieur ou égal à 40° et/ou inférieur ou égal à 60° de préférence inférieur ou égal à 50°. Ici, par exemple, l'angle **a40** est sensiblement égal à 45°. Comme indiqué ci-dessus, l'angle **a40** est de préférence aigu.

Chaque surface **S40** a par ailleurs une hauteur **h40** mesurée selon la direction de l'axe **A2** de l'insert **32.**

L'insert **32** présente encore une surface **41** reliant l'extrémité supérieure des surfaces **S40** à la deuxième extrémité **32b** longitudinale de l'insert **32,** qui est cylindrique à section circulaire voire légèrement tronconique, de telle sorte que le diamètre de cette surface **41** diminue depuis l'extrémité supérieure des surfaces **S40** en direction de la deuxième extrémité **32b** longitudinale de l'insert **32.** Dans un plan de coupe longitudinale, comprenant l'axe **A2** de l'insert **32,** l'angle entre la surface **41** et l'axe **A2** est ainsi par exemple supérieur à 0°, et/ou inférieur ou égal à 10°, de préférence inférieur ou égal à 5°. Alternativement, la surface **41** est d'axe l'axe **A2** de l'insert **32.** L'extrémité supérieure de la surface 41 peut être arrondie, vue en coupe.

L'insert **32** forme par ailleurs des ergots **42** sur la face radialement externe. L'insert **32** tel qu'illustré comprend quatre tels ergots **42.** L'insert **32** peut cependant comporter plus ou moins d'ergots **42,** notamment au moins un ou deux ergots **42,** de préférence au moins trois ergots **42.** Les ergots **42** sont de préférence régulièrement répartis angulairement autour de l'axe **A1** du bouchon **22a.**

Chaque ergot **42** est saillant de la portion cylindrique de l'insert **32,** radialement vers l'extérieur. Chaque ergot **42** présente une forme s'étendant principalement circonférentiellement sur la portion cylindrique de l'insert **32.**

Comme cela est notamment visible sur la figure 4, chaque ergot **42** présente ici une section transversale triangulaire, dont la surface inférieure **S42** forme un angle sensiblement droit avec l'axe **A2** de l'insert **32.** Par exemple, dans un plan de coupe de l'insert **32** comprenant l'axe **A2** de l'insert **32,** l'angle **a42** entre la surface inférieure **S42** et l'axe **A2** de l'insert **32** est supérieur ou égal à 60°, de préférence supérieure ou égal à 70°, et/ou inférieur ou égal à 120°, de préférence inférieur ou égal à 110°. L'angle **a42** de la surface **S42** est de préférence sensiblement égal à l'angle **a34** de la surface **S34** supérieure de chaque relief **34** de la coiffe **30.** Ici, l'angle **a42** est égal à 75°. Comme indiqué ci-dessus, l'angle **a42** peut être obtus.

Enfin, l'insert **32** présente ici sur sa portion cylindrique, des nervures longitudinales **44,** s'étendant longitudinalement, sur une portion seulement de la surface radialement externe de l'insert **32.** Plus précisément, l'insert **32** présente des paires de telles nervures longitudinales **44.** En particulier, dans l'exemple illustré, l'insert **32** présent quatre paires de nervures longitudinales **44,** régulièrement réparties sur la surface radialement externe de la portion cylindrique de l'insert **32.**

De manière remarquable, une ouverture **35** et un bourrelet **40** sont alignés selon la direction de l'axe **A2** de l'insert **32.** De même, un ergot **42** et une paire de nervures longitudinales **44** sont ici alignés selon la direction de l'axe **A2** de l'insert **32.** Selon le mode de réalisation particulier représenté sur les figures, une ouverture **35,** un bourrelet **40,** un ergot **42** et une paire de nervures longitudinales **44** sont alignés selon la direction de l'axe **A2** de l'insert **32.**

Comme cela est notamment visible sur la figure 8, la coiffe **30** est ici fixée sur l'insert **32** par emboîtage élastique des reliefs **34** saillants de la coiffe **30** avec les ergots **42** de l'insert **32.** Pour ce faire, on introduit l'insert **32** dans la coiffe **30,** cette introduction étant guidée par la réception des nervures longitudinales **44** de l'insert **32** dans des rainures complémentaires **47** dans la coiffe **30.** On indexe ainsi la position de l'insert **32** par rapport à la coiffe **30.** En d'autres termes, l'insert **32** ne peut être introduit dans la coiffe **30** que dans un nombre fini et restreint de positions angulaires relatives. Ici, ces positions angulaires relatives sont au nombre de quatre. L'insert **32** est ensuite poussé dans la coiffe **30** jusqu'à l'emboîtage élastique des reliefs **34** saillants de la coiffe **30** avec les ergots **42** de l'insert **32.**

Il est à noter ici que du fait des angles **a34, a42** sensiblement droit entre les surfaces **S34, S42** des reliefs saillants **34** et des ergots **42,** qui coopèrent pour assurer la fixation de l'insert **32** dans la coiffe **30,** et la direction d'insertion de l'insert **32** dans la coiffe **30,** qui est parallèle à l'axe **A1** du bouchon **22a,** l'emboîtage élastique de l'insert **32** dans la coiffe **30** est permanent. En d'autres termes, il est très difficile voire impossible de retirer l'insert **32** de la coiffe **30,** sans endommager l'une de ces deux pièces, notamment les reliefs saillants **34** de la coiffe **30** et/ou les ergots **42** de l'insert **32.** Ce démontage de l'insert **32** par rapport à la coiffe **30** est rendu d'autant plus difficile que les reliefs **34** saillants et les ergots **42,** ne serait-ce que par leur forme, ont une rigidité relativement importante.

La fixation de l'insert **32** dans la coiffe **30** par emboîtage élastique apparait comme particulièrement facile à réaliser, ne nécessitant aucune pièce supplémentaire, et durable.

Bien entendu, l'insert **32** peut être fixé dans la coiffe **30** par d'autres moyens qu'un emboîtage élastique. Notamment, l'insert **32** peut être collé dans la coiffe **30.** Alternativement ou au surplus, l'insert **32** peut être inséré à force dans la coiffe **30** et y être maintenu par frottement.

Dans la suite, on décrit plus en détail la pièce de décor **28.**

Comme visible sur les figures 2 et 3, la pièce de décor **28** comprend une face **F28,** orientée vers l'extérieur du bouchon **22a,** munie d'un décor **48.**

Le décor **48** de la pièce de décor **28** peut notamment être choisi parmi :
- une couleur, en particulier distincte de la couleur du corps creux **24,** notamment de la coiffe **30,**
- un motif, notamment imitant un matériau
- au moins une pastille en un matériau ou imitant l'aspect d'un matériau,
- une marque commerciale, notamment un logo,
- un relief en creux ou en saillie.

Comme cela est notamment visible sur la figure 3, la pièce de décor **28** illustrée est constituée d'une plaque de décor **50,** formant la face **F28** munie du décor **48,** et d'une plaque support **52.** La réalisation de la pièce de décor **28** en au moins deux pièces distinctes est préférée car elle permet une plus grande variété de plaques de décor **50,** celle-ci ayant uniquement une fonction esthétique. Notamment, la plaque de décor peut être réalisée en une plus grande variété de matériaux dans ce cas. La plaque support **52** assure alors la fixation de la pièce de décor **28** sur l'insert **32** comme il sera décrit plus en détail ultérieurement.

Ici, la plaque de décor **50** est plane.

La plaque de décor **50** est fixée sur la plaque support **52.** Par exemple, la plaque de décor **50** est collée sur la plaque support **52.** D'autres moyens de fixation de la plaque de décor **50** sur la plaque support **52** sont cependant envisageables. Par exemple, la plaque de décor **50** peut être montée serrée dans un cadre formé par la plaque support **52.**

La plaque support **52** est notamment illustrée aux figures 5 et 6.

Comme visible sur ces figures, la plaque support **52** s'étend essentiellement perpendiculairement à un axe **A3,** médian de la plaque support **52,** destiné à correspondre à l'axe **A1** du bouchon **22a** lorsque la pièce de décor **28** est fixée dans le bouchon **22a.**

La plaque support **52** présente une face sensiblement plane, sur laquelle la plaque de décor **50** est destinée à être fixée.

La plaque support **52** comporte par ailleurs des pattes **54** dont l'extrémité libre a une forme de crochet **56.** Par exemple, dans un plan de coupe de la plaque support **52,** comprenant l'axe **A3** normal à la plaque support **52,** l'angle **a56** entre la surface supérieure **S56** des crochets **56** et l'axe **A3** normal à la plaque support **52,** est supérieur ou égal à 30°, de préférence supérieur ou égal à 40° et/ou inférieur ou égal à 60° de préférence inférieur ou égal à 50°. De préférence l'angle **a56** de la surface supérieure **S56** égal à l'angle **a40** entre la surface inférieure **S40** d'un bourrelet **40** de l'insert **32** et l'axe **A2** de l'insert **32.** Ici, par exemple, l'angle **a56** est sensiblement égal à 45°. Comme indiqué ci-dessus, l'angle **a56** est de préférence aigu.

La plaque support **52** comporte par ailleurs une languette **57.** La languette **57** s'étend ici depuis un angle de la plaque support **52.** La languette **57** s'étend selon une direction principale d'extension parallèle à l'axe **A3** normal à la plaque support **52.** La languette **57** est ici sensiblement parallélépipédique.

La plaque support **52** comporte par ailleurs des trous traversants **58.** Ici, les trous traversant **58** sont au nombre de quatre. Chaque trou traversant **58** a une forme générale de secteur angulaire d'un même anneau. Les trous traversants **58** sont régulièrement répartis angulairement autour de l'axe **A3** normal à la plaque support **52.** Les trous traversants **58** sont équidistants du centre de la plaque support **52.** Les trous traversants **58** peuvent notamment permettre d'évacuer un surplus de colle d'entre la plaque support **52** et la plaque de décor **50** et/ou de faciliter le moulage de la plaque support **52,** notamment le moulage des pattes **54** décrites ci-après. En ce qui concerne le surplus de colle entre la plaque support **52** et la plaque de décor **50,** l'une au moins de ces plaques **50, 52,** notamment la plaque support **52** peut comprendre des renfoncements permettant de recevoir au moins une partie d'un surplus de colle.

Des rebords font saillie de la plaque support **52,** sur sa face opposée à sa face destinée à recevoir la plaque de décor **50,** depuis le bord radialement interne des trous traversant **58,** chaque rebord formant ainsi une crête **60.** Les crêtes **60** présentent par exemple une hauteur **h60,** mesurée selon la direction de l'axe **A3** normal à la plaque support **52** depuis la surface de la plaque support 52 dont ils font saillie, sensiblement égale à la hauteur des ouvertures **35** dans l'insert **32.** Ainsi, les crêtes **60** sont adaptée à être reçues dans les ouvertures **35** pour les boucher partiellement, sans s'étendre au-delà de ces ouverture **35.**

Comme cela est particulièrement visible sur les figures 8 et 9, la pièce de décor **28** est fixée sur l'insert **32** par emboîtage élastique des crochets **56** des pattes **54** de la plaque support **52** avec les premiers reliefs d'emboîtage élastique **34** sous forme de bourrelets, de l'insert **32.** La languette **57** de la plaque support **52** peut être reçue dans un logement **29** complémentaire de la coiffe **30,** pour guider l'insertion, selon une trajectoire rectiligne, de la pièce de décor **28** dans la cavité interne **26** définie par la coiffe **30.**

Une fois la pièce de décor **28** fixée sur l'insert **32,** les crêtes **60** de la plaque support **52** s'étendent à l'intérieur des ouvertures **35** de l'insert **32.** Cependant, les crêtes **60** ne font pas saillie des ouvertures **35** de l'insert **32,** en direction de la première extrémité **32a** de l'insert **32.**

Par ailleurs, comme cela est visible sur les figures 8 et 9 notamment, une fois la pièce de décor **28** fixée sur l'insert **32,** celle-ci est entièrement reçue dans la cavité interne **26** de la coiffe **30.** En d'autres termes, la surface formant la face **F28** de la pièce de décor **28** est de préférence affleurante voire légèrement en retrait par rapport à l'extrémité supérieure de la coiffe **30.** Ainsi, on empêche un retrait ou une tentative de retrait de la pièce de décor en prenant appui sur une portion d'un bord de la pièce de décor **28** qui ferait saillie de la coiffe **30,** dans la direction de l'axe **A1** du bouchon **22a.**

Également, la pièce de décor **28** fixée sur l'insert **32,** s'étend dans la cavité interne **26** de la coiffe **30** avec un jeu j réduit. Par exemple, le jeu j entre la pièce de décor **28** et les parois délimitant la cavité interne **26** de la coiffe **30,** au niveau de l'extrémité supérieure du bouchon **22a,** est par exemple inférieur ou égal à 1 mm, de préférence inférieur ou égal à 0,5 mm, de préférence encore inférieur ou égal à 0,2 mm. Ainsi, il est difficile voire impossible d'introduire un élément rigide dans l'interstice entre la pièce de décor **28** et la coiffe **30,** permettant de réaliser un effet de levier pour essayer de retirer la pièce de décor **28** du bouchon **22a.**

Toutefois, du fait des angles **a40, a56** formés par les surfaces **S40, S56** des bourrelets **40** et des crochets **56,** qui sont relativement peu inclinés par rapport à la direction de l'axe **A1** du bouchon **22a,** l'emboîtage élastique de la pièce de décor **28** sur l'ergot **42** peut être démonté, sans détériorer les pièces constitutives du bouchon **22a,** notamment sans endommager la pièce de décor **28,** la coiffe **30,** ni l'insert **42.** Ce démontage est facilité par la relative souplesse des pattes **54.** Ainsi, les bourrelets **40** et les pattes **54** sont par exemple conformés pour autoriser un démontage de la pièce de décor **28** du corps creux **24,** par poussée de l'un parmi la pièce de décor **28** et le corps creux **24** par rapport à l'autre, selon la direction de l'axe **A1** du bouchon **22a.** Dans ce cas, l'effort exercé, parallèle à l'axe **A1** du bouchon **22a,** provoque une déformation élastique des pattes **54,** la surface **S56** des crochets **56** suivant la rampe formée par la surface **S40** du bourrelet **40,** jusqu'à ce que les surface **S40, S56** d'emboîtage élastique ne soient plus du tout en face l'une de l'autre. La poussée nécessaire à ce démontage est par exemple supérieure ou égale à 10 N, de préférence supérieure ou égale à 15 N, et/ou inférieure ou égale à 50 N, de préférence inférieure ou égale à 30 N. On limite ainsi les risques d'endommager une pièce constitutive du bouchon **22a.** L'effort de poussée est, selon un exemple particulier, sensiblement égal à 20 N.

Il est à noter que depuis la position dans laquelle les surfaces **S40, S56** ne sont plus du tout en face l'une de l'autre, le mouvement de retrait de la pièce de décor **28** peut se poursuivre, les crochets **56** suivant la surface **41** tronconique au sommet de l'insert **32,** du fait que les pattes **54** tendent à reprendre une position sensiblement parallèle à l'axe **A2** de l'insert **32.**

Cependant du fait de la configuration du bouchon **22a,** l'accès à la pièce de décor **28** afin d'exercer une telle poussée, est relativement difficile. Notamment, il n'est pas possible d'exercer un tel effort sur la pièce de décor **28** en plongeant un doigt dans le bouchon **22a.** On limite ainsi les risques de démontage inopiné de la pièce de décor **28.**

Il est proposé ici de mettre en œuvre un outil **100,** illustré aux figures 10 et 11 pour retirer la pièce de décor **28** du corps creux **24,** notamment lorsque l'utilisateur souhaite changer la pièce de décor **28.** La figure 11 illustre l'ensemble **200** formé par un tel outil **100** et le bouchon **22a** associés.

L'outil **100** tel qu'illustré comprend un relief **102** adapté à être reçu dans le corps creux **24** du bouchon **22a,** notamment dans l'insert **32** manière à être en contact avec la pièce de décor **28.** Ici, ce relief **102** prend la forme d'une tige cylindrique **104** en saillie depuis une base **106** selon la direction d'un axe **A4** destiné à correspondre à l'axe **A1** du bouchon **22a** lorsque celui-ci est reçu sur l'outil **100.** La tige cylindrique **104** est par exemple creuse, afin de faciliter sa réalisation par moulage. La tige cylindrique **104** présente, à son extrémité libre, des pattes **108** conformées pour être reçues dans les ouvertures **35** dans l'insert **32** et venir en contact avec les crêtes **60** de la plaque support **52** de la pièce de décor **28,** lorsque le bouchon **22a** est reçu sur l'outil **100.** Pour permettre cette réception, l'outil **100** forme, autour de la tige cylindrique **104,** un logement **110** conformé pour recevoir le bouchon **22a.** Le logement **110** est délimité à l'extérieur par des parois **112.** Les parois **112** peuvent notamment permettre de guider le mouvement relatif du bouchon **22a** par rapport à l'outil **100.** Ici, deux des parois **112** opposées présentent, à leur sommet, un renfoncement **114** facilitant le retrait du corps creux **24** lorsque la pièce de décor **28** a été retirée, comme il sera décrit ultérieurement. Alternativement, une seule paroi **112** peut présenter un tel renfoncement **114** ou plus de deux parois **112.** Notamment, chaque paroi **112** peut présenter un tel renfoncement **114.**

La base **106** de l'outil **100** présente également un socle **107,** au pied du relief **102.** La section transversale de ce socle **107** est complémentaire au logement **38** à l'extrémité **32a** de l'insert **32.** Cependant, le socle **107** présente une hauteur **h107,** mesurée selon l'axe **A4** de l'outil, supérieure ou égale à la hauteur du logement **38** à l'extrémité **32a** de l'insert **32,** mesurée selon la direction de l'axe **A2.**

L'outil **100** est par exemple en matériau plastique. L'outil est de préférence dans un matériau ayant une dureté plus faible que le matériau dans lequel est réalisé la coiffe **28** et/ou doux pour éviter d'endommager la coiffe **28** lorsque l'outil **100** est mis en œuvre. Les bords de l'outil **100** peuvent également être arrondis ou chanfreiné

La mise en œuvre de l'outil **100** est aisée.

Dans un premier temps, illustré à la figure 12, on met en place le bouchon **22a** sur l'outil **100,** de telle sorte que les pattes **108** de l'outil **100** soient en contact avec les crêtes **60** de la plaque de support **52.** Les pattes **108** de l'outil **100** peuvent alors s'étendre au moins partiellement à travers les ouvertures **35** dans l'insert **32.**

La mise en position du bouchon **22a** sur l'outil **100** peut être facilitée par les parois **112** délimitant le logement **110,** les parois **112** permettant de guider le bouchon **22a** sur la tige cylindrique **104.** Le logement **110** a ainsi, ici, une section transversale complémentaire à la section transversale de la partie supérieure de la coiffe **30,** à symétrie par rotation autour de l'axe **A1.** On notera ici que la mise en position est également facilitée du fait que le bouchon **22a** présente une symétrie par rotation autour de son axe **A1,** de sorte que les quatre positions autorisant la réception du bouchon **22a** sur l'outil **100,** notamment dans le logement **110,** aboutissent toutes à la même configuration. Au contraire, une symétrie de révolution de la coiffe **28** apparait moins favorable à une mise en place aisée du bouchon **22**a sur l'outil **100.** Il est en effet possible alors que les pattes **108** de l'outils **100** ne soient pas directement en vis-à-vis des crêtes **60** de la plaque de support **52** et qu'une rotation relative du bouchon **22a** par rapport à l'outil **100** soit nécessaire, sans repère visuel pour faciliter cette mise en position par rotation relative.

Notamment dans ce dernier cas, il peut être prévu un moyen d'indexation angulaire du bouchon **22a** dans l'outil **100** permettant de s'assurer que le bouchon **22a** est correctement mis en place sur l'outil **100** pour qu'une poussée sur le bouchon **22a** vers l'outil **100** permette effectivement de retirer la pièce de décor **28.**

Dans un deuxième temps, on enfonce le bouchon **22a** dans le logement **110** de l'outil **100.** En d'autres termes, on pousse sur la coiffe **28,** selon la direction de l'axe **A1** du bouchon **22a,** en direction de l'outil **100.** Cette poussée est guidée par les parois **112** du logement **110.** Cette poussée se traduit par une poussée des pattes **108** sur les crêtes **60** des trous **58** de la plaque support **52.** Du fait de l'inclinaison relativement importantes des surfaces **S40, S56** des reliefs **40, 56** permettant la fixation de la pièce de décor **28** sur l'insert **32** et/ou du fait de l'élasticité de ces reliefs, notamment des pattes **54** portant les crochets **56,** il est alors possible de « désemboiter » élastiquement les reliefs **56, 40** et de retirer la pièce de décor **28** du bouchon **22a,** sans détériorer la pièce de décor **28,** la coiffe **30** ou l'insert **32.**

La hauteur **h108** des pattes **108** additionnée à la hauteur **h60** des crêtes **60** le cas échéant, peut être au moins supérieure ou égale à la hauteur **h40** des bourrelets **40.** De préférence, la hauteur **h108** des pattes **108** additionnée à la hauteur **h60** des crêtes **60** le cas échéant, est de préférence supérieure ou égale à la hauteur **h40** des bourrelets **40** additionnée à la hauteur **h41** de la surface **41** reliant l'extrémité supérieure des surfaces **S40** à la deuxième extrémité **32b** longitudinale de l'insert **32.** En d'autres termes, la hauteur **h108** des pattes **108** additionnée à la hauteur **h60** des crêtes **60** le cas échéant, est de préférence supérieure ou égale à la distance, mesurée selon la direction de l'axe **A2** de l'insert, entre l'extrémité inférieure (ou libre) de la surface **S56** des crochets **56** et la deuxième extrémité **32b** de l'insert **32.**

De préférence, la poussée sur la coiffe **28** est possible sur une course c dont la longueur, mesurée selon la direction de l'axe **A4** de l'outil **100,** est au moins supérieure ou égale à la hauteur **h40** des bourrelets **40.** De préférence, la course c a une longueur supérieure ou égale à la hauteur **h40** des bourrelets **40** additionnée à la hauteur **h41** de la surface **41** reliant l'extrémité supérieure des surfaces **S40** à la deuxième extrémité **32b** longitudinale de l'insert **32.** En d'autres termes, la course **c** est de préférence supérieure ou égale à la distance, mesurée selon la direction de l'axe **A2** de l'insert, entre l'extrémité inférieure (ou libre) de la surface **S56** des crochets **56** et la deuxième extrémité **32b** de l'insert **32.**

La course c est légèrement inférieure ou égale à la hauteur **h108** des pates **108** pour éviter que le fond de l'insert **32** ne soit en butée sur l'extrémité supérieure de la tige cylindrique **104** avant que l'insert ne soit en butée sur le socle **107.**

La pièce de décor **28** retirée peut alors être conservée, notamment pour un remontage ultérieur sur le bouchon **22a** du flacon **12a** ou sur un autre capot **22** adapté à un autre boîtier **12,** éventuellement. Une nouvelle pièce de décor **28** peut alors être mise en place dans le bouchon **22a,** en remplacement de la pièce de décor **28** retirée. Cette mise en place est réalisée par emboîtage élastique, sans nécessiter a priori la mise en œuvre d'un quelconque outil.

La présente divulgation ne se limite pas aux modes de réalisation décrits ci-dessus, seulement à titre d'exemples, mais elle englobe toutes les variantes que pourra envisager l'homme de l'art dans le cadre de la protection recherchée. Notamment, les différents exemples décrits ci-dessus peuvent être combinés tant que leurs enseignements ne sont pas contradictoires.

Par exemple, dans l'exemple décrit ci-avant le dispositif de conditionnement d'un produit cosmétique est un flacon de parfum muni d'une pompe. Le flacon peut cependant être dépourvu d'une telle pompe.

La fixation d'une pièce de décor comme elle vient d'être décrite peut également être réalisée sur un capuchon d'un dispositif de conditionnement d'application de produit cosmétique pour les lèvres, notamment pour un rouge à lèvres. Le capuchon présente alors une telle pièce de décor. Le capuchon peut être fixé sur un corps de rouge à lèvres, comprenant un mécanisme de rouge à lèvres.

Il est également possible de mettre en œuvre un bouchon tel que décrit précédemment, dans un dispositif de conditionnement et d'application d'un produit cosmétique liquide, notamment un mascara ou un gloss. Dans ce cas, le bouchon peut être solidaire d'un élément applicateur du produit cosmétique liquide. Par exemple, une tige relie le bouchon à l'élément applicateur du produit cosmétique. La tige peut être fixée ou venue de matière avec l'insert dans le bouchon. Dans ce cas, l'extrémité libre de la tige cylindrique de l'outil **100** présente avantageusement un trou permettant le passage de la tige et de l'élément applicateur, lorsque le bouchon est disposé sur l'outil.

Par ailleurs, dans l'exemple illustré, l'outil **100** ne coopère pas avec les reliefs d'emboîtage élastique de la pièce de décor, mais pousse sur la pièce de décor. En effet, les reliefs d'emboîtage élastique de la pièce de décor ne sont pas accessibles depuis l'intérieur de l'insert. Ces reliefs d'emboîtage élastique sont ainsi invisibles pour un utilisateur, ce qui contribue à l'aspect esthétique du bouchon **22a.** En variante cependant, les reliefs d'emboîtage élastique de la pièce de décor sont fixés sur l'insert, de manière à être accessible depuis l'intérieur de l'insert. Par exemple, les reliefs d'emboitage élastique de la pièce de décor peuvent prendre la forme de pattes traversant les ouvertures dans l'insert et être fixés chacun à un rebord d'une de ces ouvertures. Dans ce cas, les pattes de l'outil **100** peuvent coopérer directement avec ces reliefs d'emboîtage élastique. On réduit ainsi l'effort à appliquer sur la pièce de décor pour la démonter, en poussant directement sur les pattes d'emboîtage élastique, qui vont alors se déformer élastiquement en suivant les reliefs d'emboitage élastique complémentaires. On réduit donc encore le risque de détériorer l'une des pièces du bouchon, au démontage d'une pièce de décor.

Selon une autre variante également, les reliefs d'emboitage élastique de la pièce de décor coopèrent avec des reliefs d'emboitage élastique complémentaires formés par la coiffe.

## Revendications

1. Capot (22) pour dispositif de conditionnement (10) d'au moins un produit cosmétique, le capot (22) étant adapté à être fixé sur un boîtier (12) de conditionnement de produit cosmétique, le capot (22) comprenant :
- un corps creux (24) s'étendant principalement selon une direction longitudinale (A1), comprenant une première extrémité longitudinale (32a), définissant un premier débouché et destinée à être orientée vers le boîtier (12) du dispositif de conditionnement (10), et une deuxième extrémité longitudinale, définissant un débouché, opposée à la première extrémité longitudinale (32a), le corps creux (24) comprenant au moins un premier relief d'emboîtage élastique (40), et
- une pièce de décor (28), la pièce de décor (28) comprenant au moins une face (F28) destinée à être orientée dans une direction à l'opposé du boîter de conditionnement (12), avec un décor (48), et au moins un deuxième relief d'emboîtage élastique (56),
la pièce de décor (28) étant fixée au corps creux (24) de manière à boucher le deuxième débouché (26) du corps creux (24), par emboîtage élastique des au moins un premier et au moins un deuxième reliefs d'emboîtage élastique (40 ; 56),
l'emboîtage élastique des au moins un premier et au moins un deuxième reliefs d'emboîtage élastique (40 ; 56) étant démontable sans détérioration du corps creux (24) ni de la pièce de décor (28).

2. Capot selon la revendication 1, dans lequel le corps creux (24) comprend une coiffe (30), définissant une cavité interne (26), et un insert (32) fixé à l'intérieur de la coiffe (30),
l'insert (32) ayant de préférence une forme générale de douille s'étendant selon la direction longitudinale (A1 ; A2) entre une première extrémité longitudinale de l'insert (32a) et une deuxième extrémité longitudinale de l'insert (32b), la première extrémité longitudinale de l'insert (32a) étant destinée à être orientée vers la première extrémité longitudinale du corps creux (24) ou formant la première extrémité longitudinale du corps creux (24), la deuxième extrémité longitudinale de l'insert (32b) étant de préférence pleine avec, de préférence encore, au moins une ouverture traversante (35) selon la direction longitudinale (A1 ; A2).

3. Capot selon la revendication 2, dans lequel :
la coiffe (30) est fixée sur l'insert (32) par emboîtage élastique d'au moins un troisième relief d'emboîtage élastique (34) de la coiffe (30) avec au moins un quatrième relief d'emboîtage élastique (42) de l'insert (32), le au moins un troisième relief d'emboîtage élastique (34) étant sur une face interne de la coiffe (30), le au moins un quatrième relief d'emboîtage élastique (32) étant de préférence sur une surface externe de l'insert (32) ; et/ou
l'insert (32) présente un moyen de fixation du capot (22) sur le boîtier (12) du dispositif de conditionnement (10), notamment au moins un relief de fixation du capot (22) sur le boîtier (12), tel qu'au moins un relief d'emboîtage élastique, un taraudage ou un diamètre permettant un montage ajusté voire serré.

4. Capot selon la revendication 2 ou 3, dans lequel le au moins un premier relief d'emboîtage élastique est formé par la coiffe (30).

5. Capot selon la revendication 2 ou 3, dans lequel le au moins un premier relief d'emboîtage élastique (40) est formé par l'insert (32), le au moins un premier relief d'emboîtage élastique (40) étant de préférence formé sur une face externe de l'insert (32).

6. Capot selon la revendications 4 ou 5, dans lequel le au moins un premier relief d'emboîtage élastique est formé par au moins un bourrelet (40), le au moins un deuxième relief d'emboîtage (56) élastique étant formé par au moins une patte (54) déformable élastiquement s'étendant depuis une face de la pièce de décor (28), opposée à la au moins une face avec un décor (F28).

7. Capot selon l'une quelconque des revendications précédentes, dans lequel
la au moins une face (F28) avec un décor (48) de la pièce de décor (28) est sensiblement plane ; et/ou
la au moins une face (F28) avec un décor (48) de la pièce de décor (28) affleure la deuxième extrémité du corps creux (24) ; et/ou
la pièce de décor (28) comprend une plaque de décor (50) et une plaque support (52) de la plaque de décor (50), la plaque de décor (50) étant fixée, notamment collée, à la plaque support (52).

8. Capot selon l'une quelconque des revendications précédentes, comprenant un jeu (j) entre la pièce de décor (28) et la deuxième extrémité du corps creux (24), le jeu (j) étant de préférence inférieur ou égal à 1 mm, de préférence encore inférieur ou égal à 0,5 mm, de manière encore plus préférée inférieur ou égal à 0,2 mm.

9. Capot selon l'une quelconque des revendications précédentes, dans lequel chaque premier relief d'emboîtage élastique (40) comprend une première surface (S40) en contact avec une deuxième surface (S56) d'un deuxième relief d'emboîtage élastique (56) associé, chaque première ou deuxième surface (S40 ; S56) s'étendant dans un plan qui forme un angle (a56 ; a40) avec la direction longitudinale (A1), l'angle (a56 ; a40) étant de préférence supérieur ou égal à 30°, de préférence encore supérieur ou égal à 40°, et/ou inférieur ou égal à 60°, de préférence encore inférieur ou égal à 50°.

10. Capot selon l'une quelconque des revendications précédentes, dans lequel le au moins un premier relief d'emboîtage élastique (40) et le au moins un deuxième relief d'emboîtage élastique (56) sont conformés pour autoriser un démontage de la pièce de décor (28) du corps creux (24), par poussée sur l'un parmi la pièce de décor (28) et le corps creux (24) selon la direction longitudinale (A1), la poussée étant de préférence comprise entre 10 N et 50 N.

11. Capot selon l'une quelconque des revendications précédentes, dans lequel le décor (48) comprend au moins l'un parmi :
- une couleur, en particulier distincte de la couleur du corps creux (24) ou de la coiffe (30), le cas échéant,
- un motif,
- au moins une pastille en un matériau ou imitant l'aspect d'un matériau,
- une marque commerciale, notamment un logo, et
- un relief en creux ou saillant.

12. Capot selon l'une quelconque des revendications précédentes, dans lequel le capot (22) est un bouchon (22a), le corps creux (24) étant de préférence solidaire d'une tige, un élément d'application étant disposé à une extrémité de la tige opposée au corps creux (24).

13. Dispositif de conditionnement (10) d'au moins un produit cosmétique, comprenant un boîtier (12) définissant un volume de réception d'au moins un produit cosmétique, et un capot (22) selon l'une quelconque des revendications précédentes, fixé sur le boîtier (12),
dans lequel le boitier (12) est de préférence un flacon (12a) avec un col (16), de préférence encore munie d'une pompe (19), le capot (22) étant un bouchon (22a) adapté à être fixé au col (16) du flacon (12a), ou
dans lequel le boîtier est un corps de rouge à lèvres, recevant un mécanisme de rouge à lèvres.

14. Outil (100) pour retirer une pièce de décor (28) d'un capot (22) selon l'une quelconque des revendications 1 à 12, du corps creux (24) du capot (22),
l'outil (100) comprenant un relief (102) adapté à être reçu dans le corps creux (24) du capot (22) de manière à être en contact avec une face de la pièce de décor (28), opposée à la au moins une face (F28) avec un décor (48), et à permettre une poussée sur la pièce de décor (48),
l'outil (100) comprenant de préférence un logement (110) de réception du capot (22), le relief (102) de l'outil (100) faisant saillie depuis un fond (106) du logement (110) et/ou
l'outil (100) étant de préférence conformé pour permettre une mise en position du capot (22) sur l'outil (100) en un nombre fini de positions angulaires.

15. Outil selon la revendication 14, le capot (22) étant selon la revendication 3, la deuxième extrémité longitudinale de l'insert (32b) étant pleine avec au moins une ouverture traversante (35) selon la direction longitudinale (A1 ; A2), dans lequel le relief (102) s'étend selon une direction longitudinale (A1, A4), une extrémité longitudinale du relief (102) de l'outil (100) présentant au moins une patte (108) de position et dimensions adaptées pour être en contact avec la face de la pièce de décor (28), opposée à la au moins une face (F28) avec un décor (48), à travers la au moins une ouverture traversante (35) dans l'insert (32) et pour permettre une poussée sur la face de la pièce de décor (28), opposée à la au moins une face (F28) avec un décor (48), tant que le corps creux (24) du capot (22) n'est pas en contact avec le fond (106, 107) du logement (110), le cas échéant,
dans lequel, de préférence,
la hauteur (h108) des pattes (108), mesurée selon la direction longitudinale (A, A1, A4), est telle que les pattes (108) poussent sur la pièce de décor (28) sur une course relative de corps creux (24) par rapport à l'outil (100), au moins égale à la hauteur (h40) des premiers reliefs d'emboîtage élastique (40) ; et/ou
le relief (102) de l'outil présente une tige cylindrique (104) adaptée à traverser en tout ou partie le corps creux (24) du capot (22).

16. Procédé de retrait d'une pièce de décor (28) d'un capot (22) selon l'une quelconque des revendications 1 à 12, au moyen d'un outil selon la revendication 14 ou 15, le procédé comprenant les étapes consistant à :
mettre en place le capot (22) sur l'outil (100) ;
exercer une poussée relative du capot (22) en direction de l'outil (100), selon la direction longitudinale (A1, A4).

## Patentansprüche

1. Abdeckung (22) für eine Verpackungsvorrichtung (10) für mindestens ein kosmetisches Produkt, wobei die Abdeckung (22) angepasst ist, an einem Verpackungsgehäuse (12) des kosmetischen Produkts angebracht zu werden, wobei die Abdeckung (22) aufweist:
- einen sich im Wesentlichen in eine Längsrichtung (A1) erstreckenden hohlen Körper (24), aufweisend ein erstes Längsende (32a), das eine erste Ausmündung definiert und vorgesehen ist, zu dem Gehäuse (12) der Verpackungsvorrichtung (10) hin orientiert zu sein, und ein dem ersten Längsende (32a) gegenüberliegendes zweites Längsende, das eine Ausmündung definiert, wobei der hohle Körper (24) mindestens ein erstes elastisches Eingriffsrelief (40) aufweist, und
- ein Dekorstück (28), wobei das Dekorstück (28) mindestens eine mit einem Dekor (48) versehene Fläche (F28), die vorgesehen ist, in eine zu dem Verpackungsgehäuse (12) entgegengesetzte Richtung orientiert zu sein, und mindestens ein zweites elastisches Eingriffsrelief (56) aufweist,
wobei das Dekorstück (28) an dem hohlen Körper (24) angebracht ist, um die zweite Ausmündung (26) des hohlen Körpers (24) durch elastischen Eingriff des mindestens einen ersten und des mindestens einen zweiten elastischen Eingriffsreliefs (40; 56) zu verschließen, wobei der elastische Eingriff des mindestens einen ersten und des mindestens einen zweiten elastischen Eingriffsreliefs (40; 56) lösbar ist, ohne Zerstörung weder des hohlen Körpers (24) noch des Dekorstücks (28).

2. Abdeckung nach Anspruch 1, in welcher der hohle Körper (24) eine Kappe (30), die einen inneren Hohlraum (26) definiert, und einen im Innern der Kappe (30) angebrachten Einsatz (32) aufweist,
wobei der Einsatz (32) vorzugsweise eine allgemeine Form einer Muffe hat, die sich in die Längsrichtung (A1; A2) zwischen einem ersten Längsende (32a) des Einsatzes und einem zweiten Längsende (32b) des Einsatzes erstreckt, wobei das erste Längsende (32a) des Einsatzes vorgesehen ist, hin zu dem ersten Längsende des hohlen Körpers (24) orientiert zu sein oder das erste Längsende des hohlen Körpers (24) zu bilden, das zweite Längsende (32b) des Einsatzes vorzugsweise massiv mit, ebenfalls vorzugsweise, mindestens einer Durchgangsöffnung (32) in der Längsrichtung (A1; A2) ist.

3. Abdeckung nach Anspruch 2, in welcher:
die Kappe (30) durch elastischen Eingriff mindestens eines dritten elastischen Eingriffsreliefs (34) der Kappe (30) mit mindestens einem vierten elastischen Eingriffsrelief (42) des Einsatzes (32) an dem Einsatz (32) angebracht ist, wobei das mindestens eine dritte elastische Eingriffsrelief (34) an einer Innenfläche der Kappe (30) ist, das mindestens eine vierte elastische Eingriffsrelief (32) vorzugsweise an einer Außenfläche des Einsatzes (32) ist; und/oder
der Einsatz (32) eine Einrichtung zum Anbringen der Abdeckung (22) an dem Gehäuse (12) der Verpackungsvorrichtung (10) aufweist, insbesondere mindestens ein Relief zum Anbringen der Abdeckung (22) an dem Gehäuse (12), beispielsweise mindestens ein elastisches Eingriffsrelief, ein Gewinde oder einen Durchmesser, der eine eingepasste, sogar eng eingepasste Befestigung erlaubt.

4. Abdeckung nach Anspruch 2 oder 3, in welcher das mindestens eine erste elastische Eingriffsrelief durch die Kappe (30) gebildet ist.

5. Abdeckung nach Anspruch 2 oder 3, in welcher das mindestens eine erste elastische Eingriffsrelief (40) durch den Einsatz (32) gebildet ist, wobei das mindestens eine erste elastische Eingriffsrelief (40) vorzugsweise an einer Außenfläche des Einsatzes (32) gebildet ist.

6. Abdeckung nach Anspruch 4 oder 5, in welcher das mindestens eine erste elastische Eingriffsrelief durch mindestens eine Wulst (40) gebildet ist, das mindestens eine zweite elastische Eingriffsrelief (56) durch mindestens eine elastisch verformbare Klaue (54) gebildet ist, die sich von einer Fläche des Dekorstücks (28) erstreckt, die der mindestens einen mit einem Dekor versehenen Fläche (F28) abgewandt ist.

7. Abdeckung nach einem der vorstehenden Ansprüche, in welcher
die mindestens eine mit einem Dekor (48) versehene Fläche (F28) des Dekorstücks (28) im Wesentlichen plan ist; und/oder
die mindestens eine mit einem Dekor (48) versehene Fläche (F28) des Dekorstücks (28) das zweite Ende des hohlen Körpers (24) freiliegen lässt; und/oder
das Dekorstück (28) eine Dekorplatte (50) und einen Plattenträger (52) der Dekorplatte (50) aufweist, wobei die Dekorplatte (50) an dem Plattenträger (52) angebracht, insbesondere angeklebt, ist.

8. Abdeckung nach einem der vorstehenden Ansprüche, aufweisend ein Spiel (j) zwischen dem Dekorstück (28) und dem zweiten Ende des hohlen Körpers (24), wobei das Spiel (j) bevorzugt kleiner oder gleich 1mm, stärker bevorzugt kleiner oder gleich 0,5mm, noch stärker bevorzugt kleiner oder gleich 0,2mm ist.

9. Abdeckung nach einem der vorstehenden Ansprüche, in welcher jedes erste elastische Eingriffsrelief (40) eine erste Oberfläche (S40) in Kontakt mit einer zweiten Oberfläche (S56) eines entsprechenden zweiten elastischen Eingriffsreliefs (56) aufweist, wobei sowohl die erste als auch die zweite Oberfläche (S40; S56) sich in einer Ebene erstrecken, die einen Winkel (a56; a40) mit der Längsrichtung (A1) bildet, wobei der Winkel (a56; a40) bevorzugt größer oder gleich 30°, bevorzugt größer oder gleich 40° und/oder kleiner oder gleich 60°, bevorzugt kleiner oder gleich 50° ist.

10. Abdeckung nach einem der vorstehenden Ansprüche, in welcher das mindestens eine erste elastische Eingriffsrelief (40) und das mindestens eine zweite elastische Eingriffsrelief (56) gestaltet sind, um durch Anwenden einer Druckkraft auf das Dekorstück (28) oder auf den hohlen Körper (24) in die Längsrichtung (A1) ein Lösen des Dekorstücks (28) von dem hohlen Körper (24) zu erlauben, wobei die Druckkraft vorzugsweise zwischen 10N und 50N beträgt.

11. Abdeckung nach einem der vorstehenden Ansprüche, in welcher das Dekor (48) mindestens eines der folgenden Merkmale aufweist:
- eine Farbe, die sich insbesondere von der Farbe des hohlen Körpers (24) oder, gegebenenfalls, der Kappe (30) unterscheidet,
- ein Motiv,
- mindestens eine Pastille aus einem Material oder das Aussehen eines Materials imitierend,
- eine Handelsmarke, insbesondere ein Logo, und
- ein vertieftes oder vorspringendes Relief.

12. Abdeckung nach einem der vorstehenden Ansprüche, in welcher die Abdeckung (22) ein Stopfen (22a) ist, wobei der hohle Körper (24) vorzugsweise fest verbunden mit einer Stange ist, an einem zum hohlen Körper (24) entgegengesetzten Ende der Stange ein Applikationselement angeordnet ist.

13. Verpackungsvorrichtung (10) für mindestens ein kosmetisches Produkt, aufweisend ein Gehäuse (12), das ein Volumen zum Unterbringen mindestens eines kosmetischen Produkts definiert, und eine an dem Gehäuse (12) angebrachte Abdeckung (22) nach einem der vorstehenden Ansprüche,
in welcher das Gehäuse (12) bevorzugt ein Flakon (12a) mit einem Hals (16) ist, stärker bevorzugt mit einer Pumpe (19) versehen ist, wobei die Abdeckung (22) ein Stopfen (22a) ist, der angepasst ist, an dem Hals (26) des Flakons (12a) angebracht zu werden, oder
in welcher das Gehäuse ein Lippenstiftkörper ist, der einen Lippenstiftmechanismus aufnimmt.

14. Werkzeug (100) zum Lösen eines Dekorstücks (28) einer Abdeckung (22) nach einem der Ansprüche 1 bis 12 von dem hohlen Körper (24) der Abdeckung (22),
wobei das Werkzeug (100) ein Relief (102) aufweist, das angepasst ist, um in den hohlen Körper (24) der Abdeckung (22) auf eine Weise eingesetzt zu werden, um in Kontakt mit einer Fläche des Dekorstücks (28) zu sein, die der mindestens einen mit einem Dekor (48) versehenen Fläche (F28) abgewandt ist, und um Anwenden einer Druckkraft auf das Dekorstück (48) zu erlauben,
wobei das Werkzeug (100) vorzugsweise einen Sitz (110) zur Aufnahme der Abdeckung (22) aufweist, das Relief (102) des Werkzeugs (100) von einem Boden (106) des Sitzes (110) vorspringt, und/oder
das Werkzeug (100) bevorzugt gestaltet ist, um ein Positionieren der Abdeckung (22) an dem Werkzeug (100) in einer endlichen Anzahl von Winkelpositionen zu erlauben.

15. Werkzeug nach Anspruch 14, wobei die Abdeckung (22) gemäß Anspruch 3 ist, wobei das zweite Längsende (32b) des Einsatzes massiv mit mindestens einer Durchgangsöffnung (35) in Längsrichtung (A1; A2) ist,
in welchem das Relief (102) sich in eine Längsrichtung (A1; A4) erstreckt, ein Längsende des Reliefs (102) des Werkzeugs (100) mindestens eine Klaue (108) hat, deren Position und Dimensionen angepasst sind, um durch die mindestens eine Durchgangsöffnung (35) in dem Einsatz (32) hindurch im Kontakt mit der Fläche des Dekorstücks (28) zu sein, die der mindestens einen mit einem Dekor (48) versehenen Fläche (F28) abgewandt ist, und um Anwenden einer Druckkraft auf die Fläche des Dekorstücks (28), die der mindestens einen mit einem Dekor (48) versehenen Fläche (F28) abgewandt ist, zu erlauben, solange der hohle Körper (24) der Abdeckung (22) nicht im Kontakt mit dem Boden (106, 107) des Sitzes (110) ist,
in welchem gegebenenfalls bevorzugt die in der Längsrichtung (A, A1, A4) gemessene Höhe (h108) der Klauen (108) derart ist, dass über eine relative Wegstrecke des hohlen Körpers (24) bezüglich des Werkzeugs (100), die mindestens gleich der Höhe (h40) der ersten elastischen Eingriffsreliefs (40) ist, die Klauen auf das Dekorstück (28) drücken; und/oder
das Relief (102) des Werkzeugs eine zylindrische Stange (104) aufweist, die angepasst ist, um sich ganz oder teilweise durch den hohlen Körper (24) der Abdeckung (22) hindurch zu erstrecken.

16. Verfahren zum Lösen eines Dekorstücks (28) von einer Abdeckung (22) nach einem der Ansprüche 1 bis 12 mithilfe eines Werkzeugs nach Anspruch 14 oder 15, wobei das Verfahren die folgenden Schritte aufweist:
Positionieren der Abdeckung (22) an dem Werkzeug (100);
Ausüben einer relativen Druckkraft auf die Abdeckung (22) in Längsrichtung (A1, A4) hin zu dem Werkzeug (100).

## Claims

1. Cover (22) for a packaging device (10) for at least one cosmetic product, the cover (22) being suitable for attachment on a packaging casing (12) for a cosmetic product, the cover (22) comprising:
- a hollow body (24) extending primarily in a longitudinal direction (A1), comprising a first longitudinal end (32a) defining a first opening and intended to be oriented towards the casing (12) of the packaging device (10), and a second longitudinal end defining an opening, opposite to the first longitudinal end (32a), the hollow body (24) comprising at least one first snap-fit relief (40), and
- a decorative part (28), the decorative part (28) comprising at least one face (F28) intended to be oriented in a direction opposite to the packaging casing (12) and having a decoration (48), and at least one second snap-fit relief (56),
the decorative part (28) being fixed to the hollow body (24) so as to close off the second opening (26) of the hollow body (24), by snap-fitting of the at least one first and at least one second snap-fit reliefs (40; 56), it being possible to disassemble the snap-fitting of the at least one first and at least one second snap-fit reliefs (40; 56) without damaging the hollow body (24) nor the decorative part (28).

2. Cover according to claim 1, wherein the hollow body (24) comprises a shroud (30) defining an internal cavity (26), and an insert (32) fixed inside the shroud (30),
wherein the insert (32) has preferably a general shape of a sleeve extending in the longitudinal direction (A1; A2) between a first longitudinal end of the insert (32a) and a second longitudinal end of the insert (32b), the first longitudinal end of the insert (32a) being intended to be oriented towards the first longitudinal end of the hollow body (24) or forming the first longitudinal end of the hollow body (24), the second longitudinal end of the insert (32b) preferably being solid, with, again preferably, at least one through-opening (35) in the longitudinal direction (A1; A2).

3. Cover according to claim 2, wherein:
the shroud (30) is fixed to the insert (32) by snap-fit of at least one third snap-fit relief (34) of the shroud (30) with at least one fourth snap-fit relief (42) of the insert (32), the at least one third snap-fit relief (34) being on an inner face of the shroud (30), the at least one fourth snap-fit relief (32) preferably being on an outer surface of the insert (32); and/or
the insert (32) has a means for fixing the cover (22) to the casing (12) of the packaging device (10), in particular at least one relief for fixing the cover (22) on the casing (12), in particular at least one snap-fit relief, a threading, or a diameter allowing adjusted or even a tightly fitted assembly.

4. Cover according to claim 2 or 3, wherein the at least one first snap-fit relief is formed by the shroud (30).

5. Cover according to claim 2 or 3, wherein the at least one first snap-fit relief (40) is formed by the insert (32), wherein the at least one first snap-fit relief (40) is preferably formed on an outer face of the insert (32).

6. Cover according to claim 4 or 5, wherein the at least one first snap-fit relief is formed by at least one bead (40), the at least one second snap-fit relief (56) being formed by at least one resiliently deformable tab (54) extending from a face of the decorative part (28) that is opposite to the at least one face having a decoration (F28).

7. Cover according to any one of the preceding claims, wherein
the at least one face (F28) having a decoration (48), of the decorative part (28), is substantially planar; and/or
the at least one face (F28) having a decoration (48), of the decorative part (28), is flush with the second end of the hollow body (24); and/or
the decorative part (28) comprises a decorative plate (50) and a support plate (52) for the decorative plate (50), the decorative plate (50) being fixed, in particular glued, to the support plate (52).

8. Cover according to any one of the preceding claims, comprising a clearance (j) between the decorative part (28) and the second end of the hollow body (24), the clearance (j) preferably being less than or equal to 1 mm, more preferably less than or equal to 0.5 mm, even more preferably less than or equal to 0.2 mm.

9. Cover according to any one of the preceding claims, wherein each first snap-fit relief (40) comprises a first surface (S40) in contact with a second surface (S56) of an associated second snap-fit relief (56), each first or second surface (S40; S56) extending in a plane which forms an angle (a56; a40) with the longitudinal direction (A1), the angle (a56; a40) preferably being greater than or equal to 30°, more preferably greater than or equal to 40°, and/or less than or equal to 60°, more preferably less than or equal to 50°.

10. Cover according to any one of the preceding claims, wherein the at least one first snap-fit relief (40) and the at least one second snap-fit relief (56) are shaped to allow disassembly of the decorative part (28) from the hollow body (24), by pushing on one among the decorative part (28) and the hollow body (24) in the longitudinal direction (A1), the force of the push preferably being between 10 N and 50 N.

11. Cover according to any one of the preceding claims, wherein the decoration (48) comprises at least one among:
- a color, in particular other than the color of the hollow body (24) or of the shroud (30), when there is such,
- a pattern,
- at least one disc made of a material or imitating the appearance of a material,
- a trademark, in particular a logo, and
- a recessed or protruding relief.

12. Cover according to any one of the preceding claims, wherein the cover (22) is a cap (22a), wherein the hollow body (24) is preferably integral with a rod, an applicator member being arranged at the end of the rod that is opposite to the hollow body (24).

13. Packaging device (10) for at least one cosmetic product, comprising a casing (12) defining a volume for receiving at least one cosmetic product, and a cover (22) according to any one of the preceding claims, fixed on the casing (12), wherein the casing (12) is preferably a bottle (12a) with a neck (16), more preferably provided with a pump (19), the cover (22) being a cap (22a) suitable for fixing to the neck (16) of the bottle (12a), or
wherein the casing is a lipstick body, receiving a lipstick mechanism.

14. Tool (100) for removing a decorative part (28) of a cover (22) according to any one of claims 1 to 12, from the hollow body (24) of the cover (22), the tool (100) comprising a relief (102) suitable for being received in the hollow body (24) of the cover (22) so as to be in contact with a face of the decorative part (28), opposite to the at least one face (F28) having a decoration (48), and to allow a push force to be applied on the decorative part (48),
wherein the tool preferably comprises a housing (110) for receiving the cover (22),
the relief (102) of the tool (100) projecting from a bottom (106) of the housing (110) and/or
wherein the tool (100) is preferably shaped to allow positioning the cover (22) on the tool (100) in a finite number of angular positions.

15. Tool according to claim 14, the cover (22) being in accordance with claim 3, the second longitudinal end of the insert (32b) being solid with at least one through-opening (35) in the longitudinal direction (A1; A2), wherein the relief (102) extends in a longitudinal direction (A1, A4), a longitudinal end of the relief (102) of the tool (100) presenting at least one tab (108) having a position and dimensions suitable for coming into contact with the face of the decorative part (28) that is opposite to the at least one face (F28) having a decoration (48), through the at least one through-opening (35) in the insert (32) and to allow a push force to be exerted on the face of the decorative part (28) that is opposite to the at least one face (F28) having a decoration (48), as long as the hollow body (24) of the cover (22) is not in contact with the bottom (106, 107) of the housing (110), when there is such,
wherein the height (h108) of the tabs (108), measured in the longitudinal direction (A, A1, A4), is preferably such that the tabs (108) push on the decorative part (28) over a relative travel of the hollow body (24) with respect to the tool (100) that is at least equal to the height (h40) of the first snap-fit reliefs (40); and/or
wherein the relief (102) of the tool has preferably a cylindrical rod (104) suitable for traversing all or part of the hollow body (24) of the cover (22).

16. Method for removing a decorative part (28) from a cover (22) according to any one of claims 1 to 12, by means of a tool according to claim 14 or 15, the method comprising the steps of:
placing the cover (22) in position on the tool (100);
exerting a relative push force on the cover (22) in the direction of the tool (100), along the longitudinal direction (A1, A4).
